# EUROPÄISCHE PATENTSCHRIFT

(11) **EP 3 680 493 B1**
(45) Veröffentlichungstag und Bekanntmachung des Hinweises auf die Patenterteilung: **12.10.2022**
(21) Anmeldenummer: 19218530.4
(22) Anmeldetag: 20.12.2019
(51) Int. Cl.: F15B 11/044

(54) **SCHALTUNGSANORDNUNG**
SWITCHING ASSEMBLY
AGENCEMENT DE CIRCUIT

(30) Priorität: 12.01.2019 DE 102019000212
(43) Veröffentlichungstag der Anmeldung: 15.07.2020
(73) Patentinhaber: Hydac Fluidtechnik GmbH, 66280 Sulzbach/Saar (DE)
(72) Erfinder: Bruck, Peter, 66484 Althornbach (DE); Veit, Markus, 66620 Nonnweiler-Primstal (DE); Hans, Patrick, 66121 Saarbrücken (DE)
(74) Vertreter: Bartels und Partner, Patentanwälte

(56) Entgegenhaltungen:
- EP-A2- 2 524 585
- DE-A1-102007 040 877
- DE-A1-102012 005 432
- DE-A1-102016 205 582
- US-A- 4 873 817

## Beschreibung

Die Erfindung betrifft eine Schaltungsanordnung zum lastdruckoptimierten Absenken von Lasten mit den Merkmalen im Oberbegriff von Anspruch 1.

Schaltungsanordnungen dieser Art sind Stand der Technik und kommen bevorzugt bei Flurförderzeugen zur Steuerung von Arbeitszylindern in Form von Hubzylindern für Hebezeuge, wie Hubgabeln, zum Heben von Lasten zum Einsatz. Das durch Schwerkraft bewirkte Absenken angehobener Lasten erfolgt über elektromagnetisch betätigbare Senkventile, die im Fluidrücklauf angeordnet und durch Eingabebefehle eines Bedieners ansteuerbar sind. Um eine lastunabhängige Regelung der Senkgeschwindigkeit zu ermöglichen, weisen die bekannten Schaltungsanordnungen neben einem den Rücklauf sperrenden oder freigebenden Hauptsenkventil ein Proportionalstromregelventil als zweites Senkventil auf, über das der Bediener die Senkgeschwindigkeit einstellen kann. Des Weiteren weist die bekannte Schaltungsanordnung im Zulauf ein Absenken über die Pumpe verhinderndes Rückschlagventil sowie ein Druckbegrenzungsventil auf, das die Anordnung gegen unzulässigen Überdruck sichert und das Anheben zu schwerer Lasten verhindert. Zwar stellt die Anordnung zweier Senkventile, dem Hauptsenkventil und dem Proportionalventil, eine Redundanz zur Verfügung, die ein Abstürzen der Last bei Versagen eines der Senkventile verhindert, die bekannte Schaltungsanordnung ist jedoch aufgrund des Vorhandenseins von insgesamt vier Ventilen verhältnismäßig bauaufwendig. Die US 4 873 817 beschreibt eine Schaltungsanordnung mit den Merkmalen im Oberbegriff von Anspruch 1 zum lastdruckoptimierten Absenken von Lasten mittels einer fluidisch antreibbaren Arbeitseinrichtung, insbesondere in Form mindestens eines hydraulischen Arbeitszylinders, die von einer Motor-Pumpeneinheit mit einem Fluid vorgebbaren Drucks im Zulauf zum Heben der jeweiligen Last versorgbar ist, und mit einem Rücklauf zur Abfuhr von Fluid aus der Arbeitseinrichtung beim Senken dieser Last, wobei in den Rücklauf ein Proportional-Druckbegrenzungsventil geschaltet ist, das eine Doppelfunktion wahrnimmt, indem es beim Heben und Senken der Last mittels der hydraulischen Arbeitseinrichtung als Druckbegrenzungsventil bzw. als Proportionalventil dient, wobei der Rücklauf mit dem Proportional-Druckbegrenzungsventil in eine Verbindungsstelle im Zulauf einmündet.

Weitere Schaltungsanordnungen gehen aus der DE 10 2007 040 877 A1, der EP 2 524 585 A2, der DE 10 2006 205 582 A1 und der DE 10 2012 005 432 A1 hervor.

Ausgehend von diesem Stand der Technik stellt sich die Erfindung die Aufgabe, eine Schaltungsanordnung der eingangs genannten Gattung zur Verfügung zu stellen, die sich, bei Beibehalten der Vorteile, wie der Redundanz, der bekannten Schaltungsanordnung durch eine demgegenüber einfachere und kostengünstigere Bauweise auszeichnet.

Erfindungsgemäß ist diese Aufgabe durch eine Schaltungsanordnung gelöst, die die Merkmale des Patentanspruchs 1 in seiner Gesamtheit aufweist. Gemäß dem kennzeichnenden Teil des Anspruchs 1 ist vorgesehen, dass zwischen der Verbindungsstelle und der Arbeitseinrichtung ein Sperrventil in Form eines 2/2-Wege-Sperrventils geschaltet ist. Mit dem das Haupt-Senkventil bildenden Sperrventil und dem Proportional-Druckbegrenzungsventil ist so die redundante Absicherung des Ablaufs respektive des Senkpfades gebildet.

Bei der erfindungsgemäßen Schaltungsanordnung ist in den Rücklauf ein Proportional-Druckbegrenzungsventil geschaltet, das eine Doppelfunktion wahrnimmt, indem es beim Heben und Senken der Last mittels der hydraulischen Arbeitseinrichtung als Druckbegrenzungsventil bzw. als Proportionalventil dient. Die Doppelfunktion des Proportional-Druckbegrenzungsventils, das einerseits den beim Heben der Last den im Zulauf herrschenden Lastdruck auf einen zulässigen Druck begrenzt und andererseits beim Senken der Last als proportional arbeitendes Senkventil dient, ermöglicht die Einsparung eines Ventils und eine entsprechende Kosteneinsparung bei der erfindungsgemäßen Schaltungsanordnung. Gleichzeitig ermöglicht das proportionale Verhalten ein feinfühliges, lastunabhängiges Absenken. In Verbindung mit dem durch ein Sperrventil gebildeten, im Rücklauf angeordneten Haupt-Senkventil bleibt trotz der Einsparung eines Ventils die Redundanz als Sicherung gegen Abstürzen der Last bei Versagen eines der Ventile erhalten.

Bei vorteilhaften Ausführungsbeispielen ist das Proportional-Druckbegrenzungsventil elektromagnetisch ansteuerbar und erhält seine elektrische Sollwertvorgabe von einer Steuerung, in der ein Kennlinienfeld für dieses Proportional-Druckbegrenzungsventil hinterlegt ist.

Mit Vorteil ist hierbei die Anordnung so getroffen, dass die Steuerung zur weiteren Verarbeitung als Eingangsgrößen Sensordaten erhält in Form des aktuellen Fluiddrucks der Arbeitseinrichtung in Abhängigkeit von deren Bewegungszustand und in Form der zurückgelegten Wegstrecke in Abhängigkeit von der Position der hydraulischen Arbeitseinrichtung oder in Form der Bewegungsgeschwindigkeit dieser Arbeitseinrichtung. Dadurch lassen sich für zu hebende Lasten unterschiedlichen Gewichts und sich dadurch ergebenden Lastdrücken die Werte der Bestromung des Proportional-Druckbegrenzungsventils ermitteln, bei denen der Rücklauf-Volumenstrom den gewünschten Kennlinienverlauf besitzt und damit die gewünschte Senkgeschwindigkeit resultiert.

Mit Vorteil ist hierbei die Wegstrecke oder die Geschwindigkeit über ein Weg- bzw. Geschwindigkeits-Messsystem an der hydraulischen Arbeitseinrichtung erfasst, und der aktuelle Fluiddruck ist durch einen Druckwertaufnehmer im unmittelbaren Zulauf der Arbeitseinrichtung erfasst.

Für die Wahl der Arbeitsgeschwindigkeit beim Betrieb der jeweiligen Arbeitseinrichtung, wie dem Hubzylinder, verarbeitet die Steuerung als weitere Eingangsgröße Steuereingaben einer Bedienperson.

Bei einer bevorzugten Ausführungsform der Erfindung ist vorgesehen, dass ein Sperrventil zwischen der Verbindungsstelle und einem Druckversorgungsanschluss für die Arbeitseinrichtung geschaltet ist. Durch diese Anordnung ist eine Redundanz sowohl im Zulauf als auch im Ablauf erreicht.

Als Sicherung gegen ein Absenken durch Rückstrom im Zulauf ist zwischen der Motor-Pumpeneinheit und der Verbindungsstelle ein Rückschlagventil geschaltet, das in Richtung der Arbeitseinrichtung öffnet.

Gegenstand der Erfindung ist auch ein Verfahren zum Betrieb der Schaltungsanordnung nach einem der Patentansprüche 1 bis 7, wobei das Verfahren die Merkmale des Patentanspruchs 8 aufweist.

Nachstehend ist die Erfindung anhand der beigefügten Zeichnung im Einzelnen erläutert. Es zeigen:
- Fig. 1: in Symboldarstellung eine Schaltungsanordnung für die Versorgung einer fluidisch antreibbaren Arbeitseinrichtung gemäß dem Stand der Technik; und
- Fig. 2: in Symboldarstellung eine entsprechende Darstellung gemäß einem Ausführungsbeispiel der vorliegenden Erfindung.

Die in Fig. 1 gezeigte Schaltungsanordnung 2 des Standes der Technik weist für den Anschluss einer nicht dargestellten fluidisch antreibbaren Arbeitseinrichtung, wie einem Hubzylinder eines Flurförderzeuges, einen mit P bezeichneten Druckversorgungsanschluss auf, der beim Einsatz der Schaltungsanordnung beispielsweise mit dem kolbenseitigen Arbeitsraum des betreffenden, nicht gezeigten Hubzylinders unmittelbar verbunden ist. Für die Druckversorgung weist die Anordnung 2 eine elektromotorisch antreibbare Motor-Pumpeneinheit 4 auf, deren Hydropumpe 6 mit ihrer Saugseite über ein Saugfilter 8 mit einem Fluid-Vorratstank 10 in Verbindung ist. Die Druckseite der Hydropumpe 6 ist über eine Zulaufleitung 12 mit dem Versorgungsanschluss P in Verbindung. In der Zulaufleitung 12 ist ein Rückschlagventil 14 angeordnet, das in Richtung zum Druckversorgungsanschluss P öffnet und verhindert, dass bei stillgesetzter Motor-Pumpeneinheit 4 ein durch den Lastdruck am Druckversorgungsanschluss P bewirkter Rückstrom über die Pumpe 6 erfolgt und damit ein Absenken einer angehobenen Last über die Pumpe 6 verhindert. An einer zwischen Rückschlagventil 14 und Druckversorgungsanschluss P gelegenen Verbindungsstelle 16 der Zulaufleitung 12 ist eine Rücklaufleitung 18 angeschlossen, die zum Tank 10 führt. Zwischen der Pumpe 6 und dem Rückschlagventil 14 ist des Weiteren an der Zulaufleitung 12 ein Druckbegrenzungsventil 20 angeschlossen, das die Zulaufleitung 12 zur Rücklaufleitung 18 und damit zum Tank 10 hin gegen unzulässigen Überdruck sichert und dadurch auch eine Sicherung gegen das Anheben zu schwerer Lasten bildet.

In der an der Verbindungsstelle 16 von der Zulaufleitung 12 abzweigenden Rücklaufleitung 18 sind für über die Rücklaufleitung 18 erfolgende Senkvorgänge angehobener Lasten zwei Senkventile angeordnet. Zum einen handelt es sich um ein Sperrventil 22 in Form eines elektromagnetisch betätigbaren 2/2-Wege-Ventils, das als Haupt-Senkventil die Rücklaufleitung 18 sperrt oder freigibt. Um eine Regelung der Senkgeschwindigkeit zu ermöglichen, ist in der Rücklaufleitung 18 als zweites Senkventil ein Proportionalregelventil 24 geschaltet. Eine zur Ansteuerung des elektromagnetisch betätigbaren Proportionalregelventils 24 in Schieber- oder Sitzausführung vorgesehene elektrische Steuereinheit erhält von einem Druckwertgeber 26 ein Drucksignal, das dem Lastdruck einer jeweiligen Last entspricht, die durch vorausgegangenes Einschalten der Motor-Pumpeneinheit 4 angehoben ist und nach Stillsetzen der Pumpe 6 abgesenkt werden soll. Anhand des vom Druckwertgeber 26 gelieferten Lastdrucksignals und aufgrund von Befehlssignalen, die der betreffende Bediener zur Wahl der Senkgeschwindigkeit eingibt, ist eine feinfühlige Regelung der Senkgeschwindigkeit durch Ansteuern des Proportionalstromregelventils 24 ermöglicht. Durch die Anordnung zweier in Reihe geschalteter Ventile 22 und 24 in der Rücklaufleitung 18 steht eine Redundanz zur Verfügung, die im Falle des Versagens eines der Ventile 22, 24 ein Abstürzen der angehobenen Last verhindert.

In Fig. 2, die ein Ausführungsbeispiel der erfindungsgemäßen Schaltungsanordnung zeigt, sind Elemente, die solchen von Fig. 1 funktionsmäßig entsprechen, mit gleichen Bezugszeichen bezeichnet. Die dahingehenden Elemente sind zu der erfindungsgemäßen Lösung nach der Fig. 2 zugehörig. Wie bei Fig. 1 ist eine zum Druckversorgungsventil P führende Zulaufleitung 12 mit der Druckseite der Hydropumpe 6 einer Motor-Pumpeneinheit 4 verbunden, deren Saugseite über ein Saugfilter 8 mit dem Fluid-Vorratstank 10 in Verbindung ist. Als zu versorgende Arbeitseinrichtung ist in Fig. 2 ein Hubzylinder 28 dargestellt, dessen kolbenseitiger Arbeitsraum 30 unmittelbar mit dem Druckversorgungsanschluss P verbunden ist. Die Fig. 2 zeigt auch die in Fig. 1 nicht dargestellte, mit 32 bezeichnete elektrische Steuereinheit. Wie bei Fig. 1 erhält diese ein Lastdrucksignal von dem mit dem Druckversorgungsanschluss P verbundenen Druckwertgeber 26. Zusätzlich erhält die Steuereinheit von einem am Hubzylinder 28 vorgesehenen Wegmesssystem 34 ein Wegsignal, das die Kolbenposition des Hubzylinders 28 darstellt.

Anders als bei der bekannten Anordnung von Fig. 1 ist das Sperrventil 22 in die Zulaufleitung 12 in einem Bereich 36 eingeschaltet, der zwischen der Verbindungsstelle 16, an der die Rücklaufleitung 18 abzweigt, und dem Druckversorgungsanschluss P gelegen ist. Das Sperrventil 22 bildet so nicht nur das Haupt-Senkventil, sondern auch ein den Zulauf steuerndes Element. Für den Senkvorgang bildet bei dieser Anordnung der Leitungsabschnitt 36 der Zulaufleitung 12, der zwischen dem Sperrventil 22 und der Verbindungsstelle 16 gelegen ist, den ersten Teil des Rücklaufs 18, dessen zweiter Abschnitt sich an der Verbindungsstelle 16 anschließt und zum Tank 10 führt. In dem an die Verbindungsstelle 16 angeschlossenen Teil befindet sich ein Proportional-Druckbegrenzungsventil 38. Beim Heben der Last sichert es die Zulaufleitung 12 in gleicher Weise wie das Druckbegrenzungsventil 20 der bekannten Anordnung von Fig. 1 gegen unzulässigen Überdruck ab. Als proportional wirkendes, elektromagnetisch betätigbares Ventil übernimmt es in Doppelfunktion gleichzeitig die Regelfunktion des Proportionalventils 24 der bekannten Anordnung.

Im Betrieb erfolgt das Anheben von Lasten wie beim Stand der Technik durch Betreiben der Hydropumpe 6. Für das Absenken nach Stillsetzen der Pumpe 6 gibt der Bediener die gewünschte Senkgeschwindigkeit über einen Eingabetaster als Sollwertvorgabe in die Steuereinheit 32 ein. Das Sperrventil 22, als Hauptsenkventil, öffnet. Abhängig von der Sollwertvorgabe des Bedieners, dem aus der Last resultierenden, vom Druckwertgeber 26 gemeldeten Druck und der aktuellen, über das Wegmesssystem 34 ermittelten Kolbengeschwindigkeit des Hubzylinders 28, berechnet die Steuereinheit 32 eine Sollwertvorgabe für die Ansteuerung des elektromagnetisch betätigbaren Proportional-Druckbegrenzungsventils 38. Je nach eingesetztem Reglermodul und Parametrierung der Software wird das Proportional-Druckbegrenzungsventil 38 mehr oder weniger geöffnet. Hierfür ist im Regelkreis entsprechend hinterlegt, dass bei zu hoher Senkgeschwindigkeit das Ventil 38 stärker geschlossen und bei zu niedriger Geschwindigkeit mehr geöffnet wird. Bei unterschiedlichen Lasten ist dadurch aufgrund einer Geschwindigkeitseingabe des Bedieners und unabhängig von der Schwere der jeweiligen Last die Senkgeschwindigkeit feinfühlig und stufenlos regelbar. Bei der Anordnung zweier Ventile im Rücklauf, dem Sperrventil 22 und dem Proportional-Druckbegrenzungsventil 38 bleibt die Redundanz im Rücklauf 18 erhalten, so dass auch bei Versagen eines Ventils 22, 38 die Last gegen Abstürzen gesichert ist.

## Patentansprüche

1. Schaltungsanordnung zum lastdruckoptimierten Absenken von Lasten mittels einer fluidisch antreibbaren Arbeitseinrichtung (28), insbesondere in Form mindestens eines hydraulischen Arbeitszylinders, die von einer Motor-Pumpeneinheit (4) mit einem Fluid vorgebbaren Drucks im Zulauf (12) zum Heben der jeweiligen Last versorgbar ist, und mit einem Rücklauf (18) zur Abfuhr von Fluid aus der Arbeitseinrichtung (28) beim Senken dieser Last, wobei in den Rücklauf (18) ein Proportional-Druckbegrenzungsventil (38) geschaltet ist, das eine Doppelfunktion wahrnimmt, indem es beim Heben und Senken der Last mittels der hydraulischen Arbeitseinrichtung (28) als Druckbegrenzungsventil bzw. als Proportionalventil dient, wobei der Rücklauf (18) mit dem Proportional-Druckbegrenzungsventil (38) in eine Verbindungsstelle (16) im Zulauf (12) einmündet, **dadurch gekennzeichnet, dass** zwischen der Verbindungsstelle (16) und der Arbeitseinrichtung (28) ein Sperrventil (22) in Form eines 2/2-Wege-Sperrventils geschaltet ist.

2. Schaltungsanordnung nach Anspruch 1, **dadurch gekennzeichnet, dass** das Proportional-Druckbegrenzungsventil (38) elektromagnetisch ansteuerbar ist und seine elektrische Sollwertvorgabe von einer Steuerung (32) erhält, in der ein Kennlinienfeld für dieses Proportional-Druckbegrenzungsventil (38) hinterlegt ist.

3. Schaltungsanordnung nach Anspruch 2, **dadurch gekennzeichnet, dass** die Steuerung (32) zur weiteren Verarbeitung als Eingangsgrößen Sensordaten erhält in Form des aktuellen Fluiddrucks der Arbeitseinrichtung (28) in Abhängigkeit von deren Bewegungszustand und in Form der zurückgelegten Wegstrecke in Abhängigkeit von der Position der hydraulischen Arbeitseinrichtung (28) oder in Form der Bewegungsgeschwindigkeit dieser Arbeitseinrichtung (28).

4. Schaltungsanordnung nach Anspruch 3, **dadurch gekennzeichnet, dass** die Wegstrecke oder die Geschwindigkeit über ein Weg- (34) bzw. Geschwindigkeitsmesssystem an der hydraulischen Arbeitseinrichtung (28) erfasst ist und der aktuelle Fluiddruck durch einen Druckwertaufnehmer (26) im unmittelbaren Zulauf der Arbeitseinrichtung (28) erfasst ist.

5. Schaltungsanordnung nach einem der Ansprüche 2 bis 4, **dadurch gekennzeichnet, dass** die Steuerung (32) als weitere Eingangsgröße Steuereingaben einer Bedienperson verarbeitet.

6. Schaltungsanordnung nach einem der vorstehenden Ansprüche, **dadurch gekennzeichnet, dass** zwischen der Motor-Pumpeneinheit (4) und der Verbindungsstelle (16) ein Rückschlagventil (14) geschaltet ist, das in Richtung der Arbeitseinrichtung (28) öffnet.

7. Schaltungsanordnung nach einem der vorstehenden Ansprüche, **dadurch gekennzeichnet, dass** das Sperrventil (22) zwischen der Verbindungsstelle (16) und einem Druckversorgungsanschluss (P) für die Arbeitseinrichtung (28) geschaltet ist.

8. Verfahren zum Betrieb einer Schaltungsanordnung gemäß einer Merkmalsausgestaltung nach einem der Ansprüche 2 bis 5, **dadurch gekennzeichnet, dass**, abhängig von einer Sollwert-Vorgabe der Bedienperson, dem aus der Last an der Arbeitseinrichtung (28) resultierenden Druck und der aktuellen Geschwindigkeit der Arbeitseinrichtung (28), die Steuerung (32) eine Sollwertvorgabe für die Ansteuerung des Proportional-Druckbegrenzungsventils (38) berechnet und dass, je nach eingesetztem Reglermodul und Parametrisierung der Software, das Proportional-Druckbegrenzungsventil (38) mehr oder weniger geöffnet wird.

9. Verfahren nach Anspruch 8, **dadurch gekennzeichnet, dass** im Reglerkreis respektive der Steuerung (32) hinterlegt wird, dass bei zu hoher Senkgeschwindigkeit der Arbeitseinrichtung (28) das Proportional-Druckbegrenzungsventil (38) stärker geschlossen und bei zu niedriger Geschwindigkeit mehr geöffnet wird.

## Claims

1. Circuit arrangement for load-pressure-optimised lowering of loads by means of a fluidically drivable working device (28), in particular in the form of at least one hydraulic working cylinder which can be supplied by a motor-pump unit (4) with a fluid of predefinable pressure in the intake (12) for lifting the respective load, and with a return (18) for discharging fluid from the working device (28) when lowering this load, wherein a proportional pressure-limiting valve (38) is connected in the return (18), said valve performing a dual function in that it serves as a pressure-limiting valve or as a proportional valve during lifting and lowering of the load by means of the hydraulic working device (28), wherein the return (18) with the proportional pressure-limiting valve (38) discharges into a connection point (16) in the intake (12), **characterised in that** a shut-off valve (22) in the form of a 2/2-way shut-off valve is connected between the connection point (16) and the working device (28).

2. Circuit arrangement according to claim 1, **characterised in that** the proportional pressure-limiting valve (38) is electromagnetically controllable and receives its electrical setpoint value from a control system (32) in which a characteristic diagram for this proportional pressure-limiting valve (38) is stored.

3. Circuit arrangement according to claim 2, **characterised in that** the control system (32) receives sensor data for further processing as input variables in the form of the current fluid pressure of the working device (28) as a function of its state of movement and in the form of the distance covered as a function of the position of the hydraulic working device (28) or in the form of the speed of movement of this working device (28).

4. Circuit arrangement according to claim 3, **characterised in that** the distance or the speed is detected via a displacement (34) or speed measuring system on the hydraulic working device (28) and the current fluid pressure is detected by a pressure value sensor (26) in the direct intake of the working device (28).

5. Circuit arrangement according to one of claims 2 to 4, **characterised in that** the control system (32) processes control inputs of an operator as further input variables.

6. Circuit arrangement according to one of the preceding claims, **characterised in that** a non-return valve (14), which opens in the direction of the working device (28), is connected between the motor-pump unit (4) and the connection point (16).

7. Circuit arrangement according to one of the preceding claims, **characterised in that** the shut-off valve (22) is connected between the connection point (16) and a pressure supply port (P) for the working device (28).

8. Method for operating a circuit arrangement according to a feature configuration according to one of claims 2 to 5, **characterised in that**, depending on a setpoint value of the operator, the pressure resulting from the load on the working device (28) and the current speed of the working device (28), the control system (32) calculates a setpoint value for actuating the proportional pressure-limiting valve (38) and **in that**, depending on the controller module used and parameterisation of the software, the proportional pressure-limiting valve (38) is opened to a greater or lesser extent.

9. Method according to Claim 8, **characterised in that** it is stored in the control circuit or the control system (32) respectively that the proportional pressure-limiting valve (38) is closed more when the lowering speed of the working device (28) is too high and is opened more when the speed is too low.

## Revendications

1. Montage d'abaissement de charges, d'une manière optimisée en pression, au moyen d'un dispositif (28) de travail pouvant être entraîné fluidiquement, notamment sous la forme d'au moins un vérin de travail hydraulique, qui peut, pour lever la charge respective, être alimenté dans l'arrivée (12) en un fluide de pression pouvant être donnée à l'avance par un groupe (4) motopompe, et comprenant un retour (18) pour évacuer du fluide du dispositif (28) de travail, lors de l'abaissement de cette charge, dans lequel il est monté, dans le conduit (18) de retour, une vanne (38) proportionnelle de limitation de la pression, qui a une double fonction, par le fait que, lors du levage et de l'abaissement de la charge au moyen du dispositif (28) de travail hydraulique, elle sert de vanne de limitation de la pression ou de vanne proportionnelle, dans lequel le retour (18) ayant la vanne (38) de limitation de la pression proportionnelle débouche en un point (16) de liaison dans l'arrivée (12), **caractérisé en ce qu'**entre le point (16) de liaison et le dispositif (28) de travail est montée une vanne (22) d'arrêt, sous la forme d'une vanne d'arrêt 2/2 voies.

2. Montage suivant la revendication 1, **caractérisé en ce que** la vanne (38) de limitation de la pression proportionnelle peut être commandée électromagnétiquement et reçoit sa prescription de valeur de consigne électrique d'une commande (32), dans laquelle un champ de caractéristique pour cette vanne (38) de limitation proportionnelle est mis en mémoire.

3. Montage suivant la revendication 2, **caractérisé en ce que** la commande (32) reçoit, pour le traitement ultérieur comme grandeur d'entrée, des données de capteur sous la forme de la pression instantanée du fluide du dispositif (28) de travail, en fonction de son état de déplacement et sous la forme de la course parcourue en fonction de la position du dispositif (28) de travail hydraulique ou sous la forme de la vitesse de déplacement de ce dispositif (28) de travail.

4. Montage suivant la revendication 3, **caractérisé en ce que** la course ou la vitesse est détectée par un système de mesure de course (34) ou de vitesse sur le dispositif (28) de travail hydraulique et la pression instantanée du fluide est détectée par un enregistreur (26) de valeur de pression dans l'arrivée directe du dispositif (28) de travail.

5. Montage suivant l'une des revendications 2 à 4, **caractérisé en ce que** la commande (32) traite, comme autre grandeur d'entrée, des entrées de commande d'une personne de service.

6. Montage suivant l'une des revendications précédentes, **caractérisé en ce qu'**il est monté, entre le groupe (4) motopompe et le point (16) de liaison, un clapet (14) antiretour, qui s'ouvre dans le sens du dispositif (28) de travail.

7. Montage suivant l'une des revendications précédentes, **caractérisé en ce que** la vanne (22) d'arrêt est montée entre le point (16) de liaison et un raccord (P) d'alimentation en pression du dispositif (28) de travail.

8. Procédé pour faire fonctionner un montage suivant une configuration de caractéristiques selon l'une des revendications 2 à 5, **caractérisé en ce que**, en fonction d'une prescription de valeur de consigne de la personne de service, la commande (32) calcule, à partir de la pression résultant de la charge sur le dispositif (28) de travail et de la vitesse instantanée du dispositif (28) de travail, une prescription de valeur de consigne pour la commande de la vanne (38) de limitation de la pression proportionnelle et **en ce que**, suivant le module de régleur utilisé et le paramétrage du logiciel, on ouvre plus ou moins la vanne (38) de limitation de la pression proportionnelle.

9. Procédé suivant la revendication 8, **caractérisé en ce que** la commande (32) est mise respectivement dans le circuit de régleur, **en ce que**, pour une vitesse d'abaissement trop grande du dispositif (28) de travail, on ferme plus la vanne (38) de limitation de la pression proportionnelle et pour une vitesse trop basse, on l'ouvre plus.
